# FASCICULE DE BREVET EUROPEEN

(11) **EP 0 612 967 B1**
(45) Date de publication et mention de la délivrance du brevet: **23.04.1997**
(21) Numéro de dépôt: 94400372.2
(22) Date de dépôt: 22.02.1994
(51) Int. Cl.: F25J 3/04

(54) **Procédé de production d'oxygène et/ou d'azote sous pression**
Verfahren zur Herstellung von Sauerstoff und/oder Stickstoff unter Druck
Process for the production of oxygen and/or nitrogen under pressure

(30) Priorité: 25.02.1993 FR 9302137
(43) Date de publication de la demande: 31.08.1994
(73) Titulaire: L'AIR LIQUIDE, SOCIETE ANONYME POUR L'ETUDE ET L'EXPLOITATION DES PROCEDES GEORGES CLAUDE, F-75321 Paris Cédex 07 (FR)
(72) Inventeur: Rieth, Norbert, F-75014 Paris (FR)
(74) Mandataire: Mercey, Fiona Susan

(56) Documents cités:
- EP-A- 0 420 725
- DE-A- 1 501 722
- GB-A- 2 245 961

## Description

La présente invention est relative à un procédé de production d'oxygène gazeux et/ou d'azote gazeux sous pression, du type dans lequel :
- on distille de l'air dans une double colonne de distillation comprenant une colonne basse pression fonctionnant sous une pression dite basse pression, et une colonne moyenne pression fonctionnant sous une pression dite moyenne pression ;
- on comprime la totalité de l'air à distiller jusqu'à au moins une haute pression d'air nettement supérieure à la moyenne pression ;
- on refroidit l'air comprimé jusqu'à une température intermédiaire, et on en détend une partie dans une turbine jusqu'à la moyenne pression, avant de l'introduire dans la colonne moyenne pression ;
- on liquéfie l'air non turbiné, puis on l'introduit, après détente dans la double colonne; et
- on amène au moins un produit liquide soutiré de la double colonne à la pression de production, et on vaporise ce produit liquide par échange de chaleur avec l'air.

Les pressions dont il est question dans le présent mémoire sont des pressions absolues. De plus, l'expression "liquéfaction" doit être entendu au sens large, c'est-à-dire incluant la pseudo-liquéfaction dans le cas de pressions supercritiques.

Un procédé de ce type est décrit dans FR-A-2.674.011.

Il est également connu de DE-A-15.01.722 de fournir toutes les frigories nécessaires pour un procédé "à pompe" par une détente d'azote résiduaire, préchauffé contre l'air d'alimentation à une pression supercritique.

EP-A-0.420.725 décrit un liquéfacteur qui utilise une turbine Claude et une deuxième turbine d'air basse pression.

L'invention a pour but d'améliorer les performances énergétiques des procédés connus.

A cet effet, l'invention a pour objet un procédé du type précité, caractérisé en ce que :
- on fait fonctionner la colonne basse pression sous pression ; et
- on détend dans une seconde turbine le gaz résiduaire de tête de la colonne basse pression, après l'avoir partiellement réchauffé, et en ce que la température d'admission de la seconde turbine est voisine du genou de liquéfaction, ou du genou principal de liquéfaction, de l'air.

Suivant des modes particuliers de réalisation de l'invention :
- on fait fonctionner la colonne basse pression sous 1,7 à 5 bar environ, et la colonne moyenne pression sous une pression correspondante de 6,5 à 16 bar environ ;
- la température d'entrée de la turbine d'air est plus élevée que la température d'entrée de la seconde turbine.

Un exemple de mise en oeuvre de l'invention va être décrit en regard des dessins annexés, sur lesquels : lequel :
- la Figure 1 représente schématiquement une installation conforme à l'invention; et
- la Figure 2 est un diagramme d'échange thermique correspondant à un mode de fonctionnement de cette installation, avec en abscisses les températures en degrés Celsius et en ordonnées les quantités de chaleur échangées entre l'air et les produits issus de la double colonne de distillation.

L'installation représentée à la Figure 1 est destinée à produire de l'oxygène gazeux sous une haute pression de 3 à 100 bars environ, de l'azote gazeux sous une basse pression de 1,7 à 5 bars environ, de l'oxygène liquide et de l'azote liquide.

Cette installation comprend essentiellement: un compresseur principal d'air 1; un pré-refroidisseur 2; un appareil 3 d'épuration par adsorption; un ensemble soufflante-turbine comprenant une soufflante 4 et une turbine 5 dont les roues sont calées sur le même arbre; un réfrigérant atmosphérique ou à eau 6 pour la soufflante; une ligne d'échange thermique 7; une seconde turbine de détente 8 freinée par un alternateur 9; une double colonne de distillation 10 comprenant une colonne moyenne pression 11 et une colonne basse pression 12 couplées par un vaporiseur- condenseur 13 qui met en relation d'échange thermique l'azote de tête de la colonne 11 et l'oxygène liquide de cuve de la colonne 12; une pompe d'oxygène liquide 14; un stockage 15 d'oxygène liquide à la pression atmosphérique; un stockage 16 d'azote liquide à la pression atmosphérique; un pot séparateur 17; et un sous-refroidisseur 18.

En fonctionnement, la colonne 12 est sous une pression de 1,7 à 5 bars environ, et la colonne 11 sous la pression correspondante de 6,5 à 16 bars environ.

La totalité de l'air à distiller est comprimé en 1, pré-refroidi en 2 vers + 5 à + 10°C, épuré en eau et en CO2 en 3 et surpressé en 4 à la haute pression. Après pré-refroidissement en 6 puis refroidissement partiel en 7 jusqu'à une température intermédiaire T1, une partie de l'air sous la haute pression poursuit son refroidissement dans la ligne d'échange thermique, est liquéfié puis divisé en deux fractions. Chaque fraction est détendue dans une vanne de détente respective 19, 20, puis introduite dans la colonne 11, 12 respective.

A la température T1, le reste de l'air sous la haute pression est sorti de la ligne d'échange thermique, turbiné en 5 à la moyenne pression et introduit en cuve de la colonne 11.

De façon habituelle, du "liquide riche" (air enrichi en oxygène) soutiré en cuve de la colonne 11 et du "liquide pauvre" (azote à peu près pur) soutiré en tête de cette colonne sont, après sous-refroidissement en 18 et détente dans des vannes de détente respectives 21 et 22, introduits à un niveau intermédiaire et en tête, respectivement, de la colonne 12.

De l'oxygène liquide est soutiré en cuve de la colonne 12. Une fraction va directement, après sous-refroidissement en 18 et détente à la pression atmosphérique dans une vanne de détente 23, dans le stockage 15, tandis que le reste est amené par la pompe 14 à la haute pression de production désirée, puis vaporisé et réchauffé à la température ambiante dans la ligne d'échange thermique avant d'être récupéré via une conduite 24.

Par ailleurs, de l'azote liquide sous la moyenne pression, soutiré en tête de la colonne 11, est sous-refroidi en 18, détendu à la pression atmosphérique dans une vanne de détente 25, et introduit dans le pot séparateur 17. La phase liquide est envoyée dans le stockage 16, tandis que la phase vapeur est réchauffée en 18 puis en 7 et récupérée en tant que produit (azote gazeux basse pression) via une conduite 26.

Le gaz résiduaire (azote impur WN2) soutiré en tête de la colonne 12 est pré-réchauffé en 18 puis partiellement réchauffé, en 7, jusqu'à une température intermédiaire T2. A cette température, le gaz résiduaire est sorti de la ligne d'échange thermique, détendu à la pression atmosphérique dans la turbine 8, ce qui le refroidit, et réintroduit dans la ligne d'échange thermique à la température correspondante, pour être ensuite réchauffé à la température ambiante et évacué via une conduite 27.

Le diagramme d'échange thermique de la Figure 2 a été obtenu par calcul avec une basse pression de 2,2 bars, une moyenne pression de 8,2 bars, une haute pression d'air de 32 bars et une haute pression d'oxygène de 40 bars. La température T1 d'admission de la turbine 5 est légèrement inférieure au palier P de vaporisation de l'oxygène, et la température T2 d'admission de la turbine 8 est voisine du genou G de liquéfaction de l'air. Le point R de la courbe de réchauffement correspond à la réintroduction dans la ligne d'échange du gaz résiduaire turbiné, et le tronçon de courbe à pente accrue, entre ce point R et la température T2, apporte un resserrement du diagramme en partie froide correspondant à une amélioration thermodynamique du procédé.

On peut ainsi produire une quantité de liquide accrue, avec une énergie spécifique de production de l'oxygène gazeux haute pression réduite.

Le fonctionnement sous pression de la colonne 12 a pour conséquence une baisse de pureté de l'oxygène produit. Ainsi, l'oxygène gazeux haute pression et l'oxygène liquide stocké en 15 ont typiquement une pureté de l'ordre de 95%. Cependant, il est possible de prévoir quelques plateaux de distillation entre les soutirages d'oxygène liquide destinés d'une part au stockage 15, d'autre part à la pompe 14, et de produire ainsi une fraction, par exemple 20% de l'oxygène, sous forme d'oxygène liquide à pureté élevée, typiquement à 99,5% de pureté.

L'invention s'applique également à la production d'azote gazeux sous haute pression, porté par une pompe (non représentée) à la haute pression désirée puis vaporisé dans la ligne d'échange thermique, et/ou à la production d'oxygène et/ou d'azote sous plusieurs pressions, en utilisant plusieurs hautes pressions d'air. De plus, la vaporisation du ou des liquides peut s'effectuer de façon non concomitante à la liquéfaction d'air, comme dans l'exemple décrit plus haut, ou de façon concomitante à cette liquéfaction.

## Revendications

1. Procédé de production d'oxygène gazeux et/ou d'azote gazeux sous pression, du type dans lequel :
- on distille de l'air dans une double colonne de distillation (10) comprenant une colonne basse pression (12) fonctionnant sous une pression dite basse pression, et une colonne moyenne pression (11) fonctionnant sous une pression dite moyenne pression ;
- on comprime (en 1, 4) la totalité de l'air à distiller jusqu'à au moins une haute pression d'air nettement supérieure à la moyenne pression ;
- on refroidit l'air comprimé jusqu'à une température intermédiaire, et on en détend une partie dans une turbine (5) jusqu'à la moyenne pression, avant de l'introduire dans la colonne moyenne pression (11) ;
- on liquéfie l'air non turbiné, puis on l'introduit, après détente (en 19, 20), dans la double colonne; et
- on amène au moins un produit liquide soutiré de la double colonne à la pression de production, et on vaporise ce produit liquide par échange de chaleur avec l'air,
caractérisé en ce que :
- on fait fonctionner la colonne basse pression (12) sous pression ; et
- on détend dans une seconde turbine (8) le gaz résiduaire de tête de la colonne basse pression, après l'avoir partiellement réchauffé, et en ce que la température (T2) d'admission de la seconde turbine (8) est voisine du genou de liquéfaction (G), ou du genou principal de liquéfaction, de l'air.

2. Procédé selon la revendication 1, caractérisé en ce qu'on fait fonctionner la colonne basse pression (12) sous 1,7 à 5 bar environ, et la colonne moyenne pression (11) sous une pression correspondante de 6,5 à 16 bar environ.

3. Procédé selon la revendication 1 ou 2, caractérisé en ce que la température d'entrée de la turbine d'air (5) est plus élevée que la température d'entrée de la seconde turbine (8).

4. Procédé selon l'une des revendications précédentes dans lequel on soutire de l'oxygène liquide destiné à être vaporisé par échange de chaleur avec l'air quelques plateaux au-dessus d'un soutirage d'oxygène liquide destiné à un stockage (15).

5. Procédé selon l'une des revendications 1 à 3 dans lequel le ou un des produits liquides est de l'azote liquide.

## Patentansprüche

1. Verfahren zur Herstellung von gasförmigem Sauerstoff und/oder gasförmigem Stickstoff unter Druck, bei dem:
- Luft in einer Doppel-Destillationskolonne (10) destilliert wird, die eine Niederdruckkolonne (12), die unter einem Druck arbeitet, der Niederdruck genannt wird, und eine Mitteldruckkolonne (11), die unter einem Druck arbeitet, der Mitteldruck genannt wird, umfaßt;
- die gesamte zu destillierende Luft auf zumindest einen hohen Druck, der deutlich höher ist als der Mitteldruck, verdichtet wird (bei 1, 4);
- die verdichtete Luft auf eine Zwischentemperatur abgekühlt wird und ein Teil davon in einer Turbine (5) vor Einleiten in die Mitteldruckkolonne (11) auf den Mitteldruck entspannt wird;
- die nicht durch die Turbine geleitete Luft verflüssigt wird, dann nach Entspannung (bei 19, 20) in die Doppelkolonne eingeleitet wird; und
- zumindest ein aus der Doppelkolonne entnommenes flüssiges Produkt auf den Produktionsdruck gebracht wird und dieses flüssige Produkt durch Wärmeaustausch mit der Luft verdampft wird,
dadurch gekennzeichnet, daß :
- die Niederdruckkolonne (12) unter Druck betrieben wird; und
- das restliche Gas aus dem Kopf der Niederdruckkolonne, nachdem es teilweise erwärmt wurde, in einer zweiten Turbine (8) entspannt wird, und daß die Eintrittstemperatur (T2) der zweiten Turbine (8) in der Nähe des Verflüssigungspunktes (G) oder des Hauptverflüssigungspunktes der Luft liegt.

2. Verfahren nach Anspruch 1, dadurch gekennzeichnet, daß die Niederdruckkolonne (12) unter etwa 1,7 bis 5 bar betrieben wird und die Mitteldruckkolonne (11) unter einem entsprechenden Druck von etwa 6,5 bis 16 bar betrieben wird.

3. Verfahren nach Anspruch 1 oder 2, dadurch gekennzeichnet, daß die Eintrittstemperatur der Luftturbine (5) höher ist als die Eintrittstemperatur der zweiten Turbine (8).

4. Verfahren nach einem der vorangehenden Ansprüche, bei dem flüssiger Sauerstoff, der zur Verdampfung durch Wärmeaustausch mit der Luft vorgesehen ist, einige Böden oberhalb einer Entnahme von flüssigem Sauerstoff, der für einen Lagerbehälter (15) vorgesehen ist, entnommen wird.

5. Verfahren nach einem der Ansprüche 1 bis 3, bei dem das flüssige Produkt oder eines der flüssigen Produkte flüssiger Stickstoff ist.

## Claims

1. Process for producing gaseous oxygen and/or gaseous nitrogen under pressure, of the type in which :
- air is distilled in a double distillation column (10) comprising a low pressure column (12) operating at a pressure known as the low pressure, and a medium pressure column (11) operating at a pressure known as the medium pressure;
- all the air to be distilled is compressed (in 1, 4) to at least one high air pressure appreciably greater than the medium pressure;
- the compressed air is cooled to an intermediate temperature and a part of this is expanded in a turbine (5) to the medium pressure before introducing it into the medium pressure column (11);
- the non-turbined air is liquefied and then introduced, after expansion (in 19, 20), in the double column; and
- at least one liquid product withdrawn from the double column is brought to the production pressure and this liquid product is vaporised by heat exchange with air,
characterized in that :
- the low pressure column (12) is operated under pressure; and
- the residual gas from the top of the low pressure column is expanded in a second turbine (8), after having been partially reheated, and in that the inlet temperature (T2) of the second turbine (8) is close to the liquefaction step (G) or of the main liquefaction step of air.

2. Process according to claim 1, characterized in that the low pressure column (12) is operated at approximately 1.7 to 5 bar and the medium pressure column (11) at a pressure corresponding to approximately 6.5 to 16 bar.

3. Process according to claim 1 or 2, characterized in that the inlet temperature of the air turbine (5) is higher than the inlet temperature of the second turbine (8).

4. Process according to one of the preceding claims wherein liquid oxygen is withdrawn which is intended to be vaporised by heat exchange with the air a few plates above the point where liquid oxygen is withdrawn for storage (15).

5. Process according to one of claims 1 to 3 wherein the liquid product or one of the liquid products is liquid nitrogen.
